# EUROPÄISCHE PATENTSCHRIFT

(11) **EP 2 572 063 B1**
(45) Veröffentlichungstag und Bekanntmachung des Hinweises auf die Patenterteilung: **20.02.2019**
(21) Anmeldenummer: 11720747.2
(22) Anmeldetag: 10.05.2011
(51) Int. Cl.: E04F 15/10, E04F 15/20

(54) **FUSSBODENPANEEL MIT EINER EINE KORKSCHICHT UMFASSENDEN NUTZSCHICHT**
FLOOR PANEL WITH A WEAR LAYER COMPRISING CORK
PANNEAU DE SOL AVEC UNE COUCHE D'USURE COMPRENENT DU LIÈGE

(30) Priorität: 19.05.2010 DE 102010020962
(43) Veröffentlichungstag der Anmeldung: 27.03.2013
(73) Patentinhaber: Fritz Egger GmbH & Co. OG, 6380 St. Johann in Tirol (AT)
(72) Erfinder: WOLF, Ansgar, 59602 Rüthen (DE); WIEGELMANN, Andre, 59939 Olsberg (DE)
(74) Vertreter: Cohausz & Florack
(86) Internationale Anmeldenummer: PCT/EP2011/057470
(87) Internationale Veröffentlichungsnummer: WO 2011/144485

(56) Entgegenhaltungen:
- EP-A1- 1 634 696
- EP-A2- 1 990 186
- WO-A2-2009/064211
- WO-A2-2009/065769
- DE-A1- 10 201 087
- DE-U1-202007 007 768

## Beschreibung

Die Erfindung betrifft ein Fußbodenpaneel gemäß dem Oberbegriff des Anspruchs 1.
Aus der Praxis sind seit langer Zeit Korkfußböden bekannt. Korkfußböden fühlen sich wegen ihrer geringen Wärmeleitfähigkeit warm und behaglich an. Zudem ist Kork einerseits verhältnismäßig widerstandsfähig gegenüber Abnutzung und andererseits weich und elastisch. Durch die hohe Elastizität sind Korkfußböden zudem in hohem Maße trittschalldämmend. Korkfußböden werden aus einzelnen Korkplatten zusammengesetzt, die mit dem Untergrund verklebt werden.
Um leichter zu verlegende und wieder zu demontierende Fußbodenbeläge zu erhalten, ohne auf die vorteilhaften Eigenschaften eines Korkfußbodens zu verzichten, sind Fußbodenpaneele mit einer Korkschicht entwickelt worden. Bei diesen Fußbodenpaneelen ist die Korkschicht auf einer Trägerplatte aus einem Holzwerkstoff aufgebracht, die zum Spannungsausgleich des Paneels an dessen Unterseite mit einer sogenannten Gegenzugschicht versehen ist. Die Trägerplatten sind mit bekannten Verriegelungssystemen versehen, die eine leimfreie Verbindung der Fußbodenpaneele zu einem schwimmenden Fußbodenbelag ermöglichen.

Damit bei diesen Fußbodenpaneelen die vorteilhaften, zuvor näher beschriebenen, Eigenschaften des Korks zum Tragen kommen, muss dafür Sorge getragen werden, dass die Korkschicht nicht zu dünn ausfällt.

Dies ist jedoch mit dem Nachteil verbunden, dass Fußbodenpaneele mit Korkschichten verhältnismäßig dick sind. Aufgrund der Dicke der Fußbodenpaneele können diese nicht überall verwendet werden. Um diesem Nachteil zu begegnen, ist vorgeschlagen worden, die Dicke der Trägerplatten zu minimieren. Dann müssen die Verbindungsprofile jedoch sehr filigran ausgebildet werden, so dass es bei der Fertigung und dem Verlegen der Fußbodenpaneele zu unerwünschten Beschädigungen an den Fußbodenpaneelen kommen kann. Fußbodenpaneele mit entsprechenden Beschädigungen sind nicht weiter verwendbar und müssen folglich entsorgt werden.

Die EP 1 990 186 A2 offenbart eine digital bedruckte Korkbodenplatte, wobei eine Bodenplatte aus einer trittschalldämmenden Schicht, einer HDF -Trägerplatte und einer auf der Trägerplatte angeordneten Korkauflage besteht. Die Dicke der Korkauflage beträgt 2 - 5 mm, deren Dichte liegt im Bereich zwischen 400 und 600 kg/m³. Um den Digitaldruck auf die Korkauflage auftragen zu können, wird diese nun zunächst in einem aufwendigen Verfahren getempert. Anschließend wird die Oberfläche geschliffen und es wird ein Sperrgrund aufgetragen, auf den schließlich die Druckfarbe aufgebracht werden kann.

Die Druckschrift WO 2009/065769 A2 offenbart ein Fußbodenpaneel umfassend eine Unterschicht, eine Kernschicht und eine Oberflächenschicht. Die Oberflächenschicht weist sowohl Partikel, die den Widerstand dieser Schicht gegen eine Abnutzung erhöhen, als auch Korkpartikel auf.

Die DE 20 2007 007 768 U1 betrifft ein Korkbodenelement, das aus einer Dämmschicht, einer Basisträgerschicht und einer auf der Trägerschicht angeordneten Korkplatte gebildet wird. Die Dichte der Korkplatte beträgt 450 - 550 kg/m3, die Schichtdicke 3 mm.

Die Druckschrift EP 1 634 696 A1 offenbart einen Bodenbelagelement aus mehreren Schichten, umfassend eine Unterschicht aus Kork, eine Trägerplatte, eine auf der Trägerplatte angeordnete Korkschicht und eine zusätzliche obere Nutzschicht. Die Dicke der Korkschichten beträgt 1 - 3 mm.

Die DE 102 01 087 A1 betrifft einen Bodenbelag bestehend aus einer oberen Schicht aus Kork, einer mittleren Schicht und einer unteren Dämmschicht. Die Dicke der Korkschicht beträgt 1 - 5 mm.

Die Schichtstruktur der Bodenplatten aus der WO 2009/064211 weist ein Korkfurnier als oberste Nutzschicht auf. Unter dieser Korkfurnierschicht kann eine Schicht aus Presskork angeordnet sein. Unter der Trägerplatte ist eine Presskorkschicht als Dämmschicht vorgesehen. Als Schutzschicht der Korkfurnierschicht wird das Aufbringen einer PVC-Schicht beschrieben.

Der Erfindung liegt das technische Problem zugrunde, das Fußbodenpaneel unter Einsparung von Material dünner auszubilden und gleichzeitig die vorteilhaften Eigenschaften bekannter Fußbodenpaneele beizubehalten.
Dieses technische Problem ist bei einem Fußbodenpaneel mit den Merkmalen des Oberbegriffs von Anspruch 1 dadurch gelöst, dass die Korkschicht der Nutzschicht eine Dicke von weniger als 2 mm aufweist, und dass die Korkschicht der Gegenzugschicht eine Dicke von 0,5 mm bis 1,0 mm und eine Dichte von wenigstens 550 kg/m³ aufweist.

Die Erfindung hat erkannt, dass die Schichtdicke der Korkschicht des Fußbodenpaneels auf weniger als 2 mm begrenzt werden kann, wenn gleichzeitig die Dichte der Korkschicht auf einen Wert von wenigstens 550 kg/m³ erhöht wird. Die Dichten bisheriger Korkschichten liegen teilweise deutlich unter 500 kg/m³.

Bisher wurde Kork einer hohen Dichte für Fußbodenpaneele mit einer großen Schichtdicke der Korkschicht verwendet, während Kork einer geringen Dichte für Fußbodenpaneele mit einer geringen Schichtdicke der Korkschicht verwendet worden ist. Kork einer hohen Dichte wirkt weniger elastisch, wärmeisolierend und trittschalldämmend. Diese Einschränkungen wurden bislang dadurch ausgeglichen, dass Kork mit einer hohen Schichtdicke vorgesehen wurde. Je größer die Schichtdicke eines bestimmten Korkmaterials ist, desto elastischer, wärmeisolierender und trittschalldämmender sind die entsprechenden Fußbodenpaneele. Folglich wurden bislang die unerwünschten Effekte dünner Schichtdicken durch Korkmaterial mit einer geringen Dichte ausgeglichen, da diese Materialien bereits bei geringeren Schichtdicken elastischer, wärmeisolierender und trittschalldämmender sind.

Erfindungsgemäß wurde jedoch erkannt, dass Fußbodenpaneele mit bevorzugten Eigenschaften erhalten werden können, wenn von diesem grundlegenden Prinzip abgewichen wird. Dies ist insbesondere in einem Grenzbereich der Fall, bei dem eine sehr geringe Schichtdicke der Korkschicht von weniger als 2 mm vorgesehen ist. Die Schichtdicken der Korkschichten typischer, am Markt verfügbarer, Fußbodenpaneele betragen dagegen 3 mm und mehr. Zudem betragen die Dichten dieser Korkschichten je nach Schichtdicke in der Regel zwischen 400 kg/m³ und 500 kg/m³.

Der erfindungsgemäß erhaltene Effekt beruht vermutlich darauf, dass bei Schichtdicken der Korkschicht von weniger als 2 mm die Eigenschaften des Fußbodenpaneels in nicht unerheblichem Maße durch die Eigenschaften der Trägerplatte des Fußbodenpaneels mitbestimmt werden. Um den Einfluss der Trägerplatte auf die Eigenschaften des Fußbodenpaneels trotz der sehr geringen Schichtdicken der Korkschicht zurückdrängen zu können, hat es sich als vorteilhaft erwiesen, eine Korkschicht mit einer sehr hohen Dichte zu verwenden, die deutlich über den maximalen Dichten üblicher Fußbodenpaneele liegt.

Bei einer ersten vorteilhaften Ausgestaltung des Fußbodenpaneels weist die Korkschicht eine Dicke von weniger als 1,5 mm, insbesondere eine Dicke zwischen 1 mm und 1,5 mm, auf. Auf diese Weise wird nicht nur Material eingespart, sondern auch die Dicke des Fußbodenpaneels insgesamt verringert.

Alternativ oder zusätzlich kann die Korkschicht eine Dichte von wenigstens 650 kg/m³ aufweisen. Auf diese Weise werden bevorzugte, für Korkmaterialien typische, Eigenschaften erhalten, auch wenn die Schichtdicke der Korkschicht sehr gering gewählt ist.

Die Gegenzugschicht weist eine Korkschicht auf. Dadurch können die trittschalldämmenden Eigenschaften des Korks optimal ausgenutzt werden.

Dabei weist Korkschicht der Gegenzugschicht eine Dicke von 0,5 mm bis 1,0 mm auf. Bereits bei diesen geringen Schichtdicken können sowohl eine gute Trittschalldämmung als auch ein ausreichender Spannungsausgleich erreicht werden.

Weiter weist die Korkschicht der Gegenzugschicht eine Dichte von wenigstens 550 kg/m³, oder sogar wenigstens 650 kg/m³, auf. Dann besitzen die Korkschichten der Nutzschicht und der Gegenzugschicht ähnliche Eigenschaften und ähnliche Dicken. Demnach ist die Schrumpfung beider Korkschichten sehr ähnlich, so dass in beiden Schichten ähnliche, sich gegenseitig im Wesentlichen neutralisierende, Spannungen entstehen.

Vorzugsweise ist die Trägerplatte aus Holz oder einem Holzwerkstoff gebildet. Trägerplatten aus einem Holzwerkstoff sind kostengünstig herzustellen und weisen günstige mechanische Eigenschaften auf. Außerdem können diese Trägerplatten leicht recycelt werden. Zur Anbringung von Verriegelungssystemen zur leimfreien Verbindung der Paneele an deren Seitenkanten bietet sich die Verwendung einer mitteldichten Faserplatte (MDF) oder einer hochdichten Faserplatte (HDF) an. Kostengünstigere Fußbodenpaneele können mit als Oriented-Strand-Board-Platte (OSB) ausgebildeten Trägerplatten gefertigt werden. Grundsätzlich kommen aber, insbesondere wegen ihrer Resistenz gegenüber Feuchtigkeit, als WPC-Platte (Wood-Plastic-Compound) oder Kompaktlaminat ausgebildete Trägerplatten in Frage.

Ein guter Kompromiss zwischen mechanischer Festigkeit, der Eignung zur Ausbildung von Verriegelungssystemen und der Dicke der Fußbodenpaneele wird erreicht, wenn die Trägerplatte eine Dicke zwischen 2 mm und 9 mm aufweist. Als besonders zweckmäßig haben sich in diesem Zusammenhang Trägerplatten mit einer Dicke zwischen 3,5 mm und 7,5 mm herausgestellt.

Es ist eine wenigstens teilweise transparente und/oder wenigstens teiltransparente Beschichtung auf der Korkschicht angebracht, die bedarfsweise dekorativen Zwecken dient. Die Beschichtung ist erfindungsgemäß durch einen Lack gebildet. Diese kann zusätzlich ein Melaminharz, eine Folie und/oder Kombinationen davon aufweisen.
Um eine hohe Abriebfestigkeit des Fußbodenpaneels zu erreichen, können auf die Korkschicht der Nutzschicht zusätzlich oder alternativ auch wenigstens ein harzgetränktes Overlaypapier und/oder eine abriebfeste Partikel aufweisende Schicht vorgesehen sein.
Aus fertigungstechnischer Sicht bietet es sich an, wenn die Korkschicht der Nutzschicht und/oder der Gegenzugschicht auf die Trägerplatte aufgeklebt ist. Der Klebstoff ist vorzugsweise ein Kaschier- oder Laminierklebstoff, bei dem es sich um einen lösemittelfreien Klebstoff handeln kann. Als Kaschier- oder Laminierklebstoff kommen Ein- oder Zweikomponentenreaktionsklebstoffe sowie Dispersionsklebstoffe in Betracht. Ein besonders bevorzugter Reaktionsklebstoff beinhaltet Harnstoff. Der Klebstoff erlaubt die Bildung eines dauerhaften und widerstandsfähigen Verbundes.

Nachfolgend wird die Erfindung anhand einer lediglich Ausführungsbeispiele darstellenden Zeichnung näher erläutert. In der Zeichnung zeigt
Fig. 1 den Schichtaufbau eines nicht erfindungsgemäßen Fußbodenpaneels in schematischer Darstellung und
Fig. 2 den Schichtaufbau eines erfindungsgemäßen Fußbodenpaneels in schematischer Darstellung.

In Fig. 1 ist ein Fußbodenpaneel 1 mit einer Trägerplatte 2 in Form einer hochdichten Faserplatte (HDF) dargestellt. Auf der Trägerplatte 2 ist eine Nutzschicht 3 aufgebracht, die eine Korkschicht 4 umfasst. Die Korkschicht 4 des dargestellten und insoweit bevorzugten Fußbodenpaneels 1 ist geölt, weist ansonsten aber keine weitere Deckschicht auf. Die Korkschicht 4 ist mit einem Klebstoff 5 in Form eines Reaktionsklebstoffs auf die Trägerplatte 2 aufkaschiert. Der Klebstoff 5 ist unter Druck und Temperatur in einer Presse ausgehärtet.

Als sogenannte Gegenzugschicht 6, welche einem Spannungsausgleich im Fußbodenpaneel 1 dient, ist ebenfalls eine Korkschicht 7 vorgesehen. Auch die Gegenzugschicht 6 weist keine weitere Beschichtung auf und ist mit einem Klebstoff 5 in Form eines Reaktionsklebstoffs auf die Trägerplatte 2 aufkaschiert.

Die Korkschicht 4 der Nutzschicht 3 weist eine Dicke zwischen 1 mm und 1,5 mm und eine Dichte von 550 kg/m³ bis 600 kg/m³ auf. Die Korkschicht 7 der Gegenzugschicht 6 ist etwa 1 mm dick. Das Korkmaterial der Gegenzugschicht 6 weist eine Dichte von etwa 200 kg/m³ auf. Die zwischen den Korkschichten angeordnete Trägerplatte 2 weist eine Stärke von 3,5 mm bis 4,5 mm auf.

In der Fig. 2 ist ein Fußbodenpaneel 1' mit einer Trägerplatte 2' in Form einer hochdichten Faserplatte (HDF) und einer Dicke zwischen 5 mm und 6,5 mm dargestellt. Auf der Trägerplatte 2' ist eine Nutzschicht 3' aufgebracht. Die Nutzschicht 3' umfasst eine untere Korkschicht 4' und eine obere Deckschicht 8. Die Deckschicht umfasst ein Dekor, das durch dekorativen Direktdruck hergestellt worden ist. Das Dekor kann einer Holzoberfläche, einer keramischen Oberfläche oder einer Steinoberfläche nachempfunden sein. Das Dekor kann alternativ auch einem Fantasiedekor entsprechen.

Bedarfsweise kann zwischen der Korkschicht und der das Dekor bildenden Schicht eine nicht dargestellte Grundierung vorgesehen sein, um die optische Qualität des Direktdrucks zu verbessern. Auf der das Dekor bildenden Schicht kann noch eine ebenfalls nicht dargestellte Schutzschicht aufgebracht sein, die ihrerseits wiederum mehrschichtig aufgebaut sein kann. Die Schutzschicht weist insbesondere einen UVbeständigen Lack auf. Zudem können abriebfeste Partikel und/oder ein harzgetränktes Overlaypapier vorgesehen sein.

Die Korkschicht 4' der Nutzschicht ist ebenso wie die Gegenzugschicht 6' mittels eines Klebstoffs 5' mit der Trägerplatte 2' verbunden. Die Gegenzugschicht 6' besteht beim dargestellten und insoweit bevorzugten Fußbodenpaneel 1' aus einer Korkschicht 7'. Bedarfsweise können jedoch noch weitere Schichten, wie eine Dampfsperre, Lackschicht oder dergleichen, vorgesehen sein.

Die Korkschicht 7' der Gegenzugschicht 6' weist eine Dicke von weniger als 1 mm, und zwar etwa 0,7 bis 0,9 mm, auf. Die Dichte der Korkschicht 7' der Gegenzugschicht 6' entspricht beim dargestellten und insoweit bevorzugten Fußbodenpaneel 1' der Dichte der Korkschicht 4' der Nutzschicht 3', nämlich wenigstens 600 kg/m³, insbesondere wenigstens 650 kg/m³. Die Korkschicht 4' der Nutzschicht 3' ist dabei etwas dicker als die Korkschicht 7' der Gegenzugschicht 6' ausgebildet, nämlich etwa 1 mm.

## Patentansprüche

1. Fußbodenpaneel (1,1') mit einer Nutzschicht (3,3'), einer Trägerplatte (2,2') und einer Gegenzugschicht (6,6'),
- wobei die Nutzschicht (3,3') eine Korkschicht (4,4') umfasst,
- wobei die Korkschicht (4, 4') der Nutzschicht (3,3') eine Dichte von wenigstens 550 kg/m³ aufweist und
- wobei die Gegenzugschicht (6, 6') eine Korkschicht (7, 7') aufweist,
wobei die Korkschicht (4, 4') der Nutzschicht (3, 3') mit einem Lack beschichtet ist,
**dadurch gekennzeichnet,**
- **dass** die Korkschicht (4,4') der Nutzschicht (3,3') eine Dicke von weniger als 2 mm aufweist, und
- **dass** die Korkschicht (7,7') der Gegenzugschicht (6,6') eine Dicke von 0,5 mm bis 1,0 mm und eine Dichte von wenigstens 550 kg/m³ aufweist.

2. Fußbodenpaneel nach Anspruch 1,
**dadurch gekennzeichnet,**
**dass** die Korkschicht (4,4') der Nutzschicht (3,3') eine Dicke von weniger als 1,5 mm aufweist.

3. Fußbodenpaneel nach Anspruch 1 oder 2,
**dadurch gekennzeichnet,**
**dass** die Korkschicht (4,4') der Nutzschicht (3,3') eine Dichte von wenigstens 650 kg/m³ aufweist.

4. Fußbodenpaneel nach einem der Ansprüche 1 bis 3,
**dadurch gekennzeichnet,**
**dass** die Korkschicht (7,7') der Gegenzugschicht (6,6') eine Dichte von wenigstens 650 kg/m³ aufweist.

5. Fußbodenpaneel nach einem der Ansprüche 1 bis 4,
**dadurch gekennzeichnet,**
**dass** die Trägerplatte (2,2') eine aus Holz oder einem Holzwerkstoff gebildete, insbesondere eine mittedichte Faserplatte (MDF), eine hochdichte Faserplatte (HDF), eine Oriented-Strand-Boards-Platte (OSB) oder eine WPC-Platte (Wood-Plastic-Compound) ist.

6. Fußbodenpaneel nach einem der Ansprüche 1 bis 5,
**dadurch gekennzeichnet,**
**dass** die Trägerplatte (2,2') eine Dicke zwischen 2 mm und 9 mm, insbesondere eine Dicke zwischen 3,5 mm und 7,5 mm, aufweist.

7. Fußbodenpaneel nach einem der Ansprüche 1 bis 6, **dadurch gekennzeichnet,**
**dass** die Korkschicht (4,4',7,7') der Nutzschicht (3,3') und/oder der Gegenzugschicht (6,6') auf die Trägerplatte (2,2') aufgeklebt ist.

## Claims

1. Flooring panel (1,1') having a wear layer (3,3'), a carrier panel (2,2') and a backing layer (6,6'),
- wherein the wear layer (3,3') comprises a cork layer (4,4'),
- wherein the cork layer (4, 4') of the wear layer (3,3') has a density of at least 550 kg/m3 and
- wherein the backing layer (6,6') has a cork layer (7,7'),
- wherein the cork layer (4, 4') of the wear layer (3, 3') is coated with a lacquer, **characterised in that**
- the cork layer (4,4') of the wear layer (3,3') has a thickness of less than 2 mm, and
- that the cork layer (7,7') of the backing layer (6,6') has a thickness of 0.5 mm to 1.0 mm and a density of at least 550 kg/m3.

2. Flooring panel according to Claim 1,
**characterised in that**
the cork layer (4,4') of the wear layer (3,3') has a thickness of less than 1.5 mm.

3. Flooring panel according to Claim 1 or 2,
**characterised in that**
the cork layer (4,4') of the wear layer (3,3') has a density of at least 650 kg/m3.

4. Flooring panel according to any one of Claims 1 to 3,
**characterised in that**
the cork layer (7,7') of the backing payer (6,6') has a density of at least 650 kg/m3.

5. Flooring panel according to any one of Claims 1 to 4,
**characterised in that**
the carrier panel (2,2') is a fibreboard formed from wood or a wood material, in particular a medium density fibreboard (MDF), a high density fibreboard (HDF), an oriented strand board panel (OSB) or a WPC panel (wood-plastic compound).

6. Flooring panel according to any one of Claims 1 to 5,
**characterised in that**
the carrier panel (2,2') has a thickness between 2 mm and 9 mm, in particular a thickness between 3.5 mm and 7.5 mm.

7. Flooring panel according to any one of Claims 1 to 6,
**characterised in that**
the cork layer (4,4', 7, 7')) of the wear layer (3,3') and/or the backing layer (6,6') is glued to the carrier panel (2,2').

## Revendications

1. Panneau de revêtement de sol (1, 1') comprenant une couche d'usure (3, 3'), une plaque de support (2, 2') et une couche à contre-traction (6, 6'),
- où la couche d'usure (3, 3') comprend une couche de liège (4, 4'),
- où la couche de liège (4, 4') de la couche d'usure (3, 3') présente une densité au moins de 550 kg/m³ et
- où la couche à contre-traction (6, 6') présente une couche de liège (7, 7'),
- où la couche de liège (4, 4') de la couche d'usure (3, 3') est recouverte d'un vernis,
**caractérisé**
- **en ce que** la couche de liège (4, 4') de la couche d'usure (3, 3') présente une épaisseur de moins de 2 mm, et
- **en ce que** la couche de liège (7, 7') de la couche à contre-traction (6, 6') présente une épaisseur de 0,5 mm à 1,00 mm et une densité au moins de 550 kg/m³.

2. Panneau de revêtement de sol selon la revendication 1,
**caractérisé**
**en ce que** la couche de liège (4, 4') de la couche d'usure (3, 3') présente une épaisseur de moins de 1,5 mm.

3. Panneau de revêtement de sol selon la revendication 1 ou 2,
**caractérisé**
**en ce que** la couche de liège (4, 4') de la couche d'usure (3, 3') présente une densité au moins de 650 kg/m³.

4. Panneau de revêtement de sol selon l'une quelconque des revendications 1 à 3,
**caractérisé**
**en ce que** la couche de liège (7, 7') de la couche à contre-traction (6, 6') présente une densité au moins de 650 kg/m³.

5. Panneau de revêtement de sol selon l'une quelconque des revendications 1 à 4,
**caractérisé**
**en ce que** la plaque de support (2, 2') est un panneau en bois ou composé d'un matériau à base de bois, en particulier un panneau de fibres à moyenne densité (MDF), un panneau de fibres à haute densité (HDF), un panneau à lamelles minces orientées (OSB) ou bien un panneau WPC (panneau composite constitué de bois et de matière plastique).

6. Panneau de revêtement de sol selon l'une quelconque des revendications 1 à 5,
**caractérisé**
**en ce que** la plaque de support (2, 2') présente une épaisseur comprise entre 2 mm et 9 mm, en particulier une épaisseur comprise entre 3,5 mm et 7,5 mm.

7. Panneau de revêtement de sol selon l'une quelconque des revendications 1 à 6,
**caractérisé**
**en ce que** la couche de liège (4, 4', 7, 7') de la couche d'usure (3, 3') et/ou de la couche à contre-traction (6, 6') est collée sur la plaque de support (2, 2').
